# FASCICULE DE BREVET EUROPEEN

(11) **EP 0 043 990 B1**
(45) Date de publication et mention de la délivrance du brevet: **11.07.1984**
(21) Numéro de dépôt: 81105116.8
(22) Date de dépôt: 01.07.1981
(51) Int. Cl.: A41D 13/00

(54) **Dispositif de protection notamment pour motocyclistes**
Schutzvorrichtung, insbesondere für Motorradfahrer
Protecting device, especially for motor-cyclists

(30) Priorité: 15.07.1980 CH 5399/80
(43) Date de publication de la demande: 20.01.1982
(73) Titulaire: LACORAY S.A., CH-1201 Genève (CH)
(72) Inventeur: Steiner, Michel, CH-1201 Genève (CH)
(74) Mandataire: Micheli, Michel-Pierre

## Description

La présente invention concerne un dispositif de protection notamment pour motocyclistes.

On sait qu'il n'existe actuellement aucune protection appropriée pour les motocyclistes, mis à part le casque dont la fonction de protection se limite à la tête et les bourrelets de rembourrage dont sont munis certains vêtements pour motocyclistes notamment au niveau des articulations (coudes, genoux) et dont la fonction de protection est insuffisante. On connaît également des vêtements complètement gonflables, qui présentent toutefois l'inconvénient de provoquer le rebondissement de l'utilisateur sur le sol en cas de chute, ce qui introduit un risque de lésions supplémentaire (US-A-4 059 852). Or, les statistiques montrent que la plupart des accidents de motos conduisent à des atteintes graves voire permanentes à la colonne vertébrale qui n'est elle pas protégée.

En conséquence, le but de cette invention consiste à remédier à cette lacune en fournissant un dispositif de protection notamment pour motocyclistes plus particulièrement destiné à protéger la colonne vertébrale de l'utilisateur, y compris les vertèbres cervicales, et le cas échéant les reins. Ce but est atteint par le dispositif objet de la revendication 1.

Le dispositif de protection selon l'invention sera maintenant décrit en détail en référence au dessin annexé illustrant schématiquement et à titre d'exemple deux formes d'exécution particulières.
La figure 1 est une vue en plan d'une première forme d'exécution du dispositif selon l'invention.
Les figures 2A et 2B sont des vues en coupe selon la ligne AA de la figure 1, respectivement en position normale et en position gonflée.
Les figures 3A et 3B sont des vues respectivement de face et de dos du dispositif selon la figure 1 porté par un motocycliste comme un harnais.
La figure 4 est une vue d'une seconde forme d'exécution du dispositif selon l'invention sous la forme d'un vêtement de protection notamment pour motocycliste.

En référence tout d'abord aux figures 1, 2A et 2B, le dispositif selon l'invention illustré comporte trois éléments reliés l'un à l'autre, respectivement une ceinture 1, un élément protège-colonne vertébrale 2 et un élément protège-nuque 3, la ceinture 1 et l'élément protège-nuque 3 étant disposés chacun perpendiculairement à l'une des extrémités de l'élément portège-colonne 2. Les trois éléments ci- dessus peuvent être, comme illustré sur la figure 1, d'une seule pièce, ou bien être réalisés séparément et munis de moyens permettant de les assembler de façon appropriée.

Comme illustré sur les figures 2A et 2B, les trois éléments sont de préférence constitués par deux couches superposées en cuir ou en un matériau synthétique présentant des propriétés analogues, la couche interne 4 étant fine et souple et la couche externe 5 étant plus épaisse et plus rigide.

Entre les deux couches précitées est disposée une chambre à air 6, par exemple en caoutchouc ou en une matière plastique élastique, généralement entourée d'un gaine 7 par exemple en une matière textile élastique. Les faces internes des deux couches superposées 4, 5 peuvent être munies, de chaque côté de la chambre à air 6, d'une bande de fixation 8 du type "Velcro" permettant de maintenir en position normale dégonflée (figure 2A) lesdites couches l'une contre l'autre.

En ce que concerne les dimensions du dispositif illustré à la figure 1, il faut relever que la longueur de l'élément protège-colonne 2 dépend de la taille de l'utilisateur et doit être prévue pour aller de la nuque de celui-ci jusqu'aux reins, donc jusqu'à l'emplacement prévu pour la ceinture. La largeur de la chambre à air 6 est généralement d'environ une quinzaine de centimètres au moins pour ce que est des portions que présentent la ceinture 1 et l'élément protège-colonne 2 et légèrement moins pour ce qui est de la portion que présente l'élément protège-nuque 3.

La ceinture 1 comporte à proximité de l'une de ses extrémités une poche 9 contenant une cartouche 10 de gaz comprimé, par exemple de l'air, du gaz carbonique ou tout mélange gazeux approprié pour être facilement conservé à l'état comprimé et être rapidement détendu lorsque cela est nécessaire. Cette cartouche est reliée de façon amovible à une buse d'introduction prévue dans la chambre à air 6 au moyen d'un dispositif de fixation 11 de type connu en soi tel que dispositif à pas de vis, à baïonnette, à clips, etc. La cartouche 10 est en outre munie de moyens déclenchement automatique, par exemple comportant une coupille 12 commandant l'ouverture de ladite cartouche 10, cette goupille 12 étant reliée à un fil de commande 13 dont l'utilisation sera expliquée plus loin.

Enfin, le ceinture 1 est munie à ses extrémités de moyens de fermeture 14 de n'importe quel type connu en soi.

Comme illustré sur les figures 3A et 3B, le dispositif de protection selon l'invention tel que décrit en référence à la figure 1 est destiné à être fixé par exemple sur un motocycliste à la manière d'un harnais. Ainsi, il comporte deux sangles 15 fixées à proximité des extrémités de l'élément protège-nuque 3 et formant deux boucles passant sous les aisselles du motocycliste. Pour assurer un bon maintien du dispositif en position sur le corps du motocyliste, les sangles 15 peuvent être reliées devant à la ceinture 1 (figure 3A) et derrière à l'élément protège-colonne 2 (figure 3B) par d'autres sangles respectivement 16 et 16'.

Ainsi, l'élément protège-colonne 2 est disposé le long de la colonne vertébrale du motocyliste et l'élément protège-nuque 3 sur la nuque de celui-ci, à la limite du casque 17, la ceinture 1 étant bouclée de façon habituelle et de telle sorte que la portion inférieure de la chambre à air 6 soit positionnée au niveau des reins du motocyliste et que la cartouche 10 de gaz comprimé se trouve dans la région ventrale de celui-ci. Enfin, il est préférable que l'élément protège-nuque 3 présente des prolongements 18 (figure 3A) disposés latéralement et revenant sous la mâchoire de l'utilisateur pour la protéger.

Selon une seconde forme d'exécution illustrée à la figure 4, le dispositif de protection selon l'invention peut être incorporé ou fixé de façon amovible à un vêtement.

Plus particulièrement, le dispositif de protection peut être fixé, en le cousant, lors de la confection d'un vêtement 19 tel que veste, blouson ou combinaison, entre la doublure intérieure et la peau ou le tissu extérieur. Selon une variante, le dispositif de protection peut comporter des moyens tels que boutons, pressions, clips, ou bandes du type "Velcro" permettant de le fixer de façon amovible à des moyens correspondants dont est muni l'intérieur du vêtement 19.

La ceinture de protection 1 du dispositif peut également servir à la fermeture du vêtement lui- même. Quant au protège-nuque 3, il est de préférence incorporée au col 20 du vêtement 19 de telle sorte qu'il puisse être relevé sur la nuque de l'utilisateur lorsque la chambre à air qu'il comporte est en position gonflée.

Une fois que le dispositif de protection selon l'invention est suffisamment solidement fixé par exemple sur un motocycliste, soit au moyen des sangles prévues à cet effet soit par la fermeture du vêtement de protection, pour qu'il ne risque pas d'être déplacé par les mouvements du motocycliste, alors il est en position normale de service. Au moment de prendre place sur sa moto, le motocycliste doit alors fixer l'extrémité libre du fil de commande 13, reliée à la goupille 12 de déclenchement de la cartouche 10 de gaz comprimé à un organe fixe de la moto, ladite extrémité libre étant pour cela munie d'un crochet ou tout autre élément susceptible de se fixer sur la moto.

En cas d'accident ou de chute, l'éjection du motocycliste par rapport à sa moto provoque l'arrachement de la goupille 12, celle-ci restant reliée à la moto par le fil de commande 13, et déclenche l'introduction du gaz contenu dans la cartouche 10 dans la chambre à air 6 provoquant immédiatement le gonflage de celle-ci. Le motocycliste se trouve ainsi protégé par la présence de coussins d'air disposés le long de sa colonne vertébrale, sur sa nuque et le cas échéant sur ses reins. Comme illustré sur la figure 2B, la couche extérieure 5 du dispositif est relativement épaisse et rigide, ce qui renforce encore le rôle protecteur de celui-ci en cas de choc ou d'écrasement, la couche intériure 4 souple et fine s'adaptant elle à la morphologie du motocycliste.

Bien entendu, d'autres variantes non illustrées des deux formes d'exécution du dispositif de protection selon l'invention décrites à titre d'exemples en référence au dessin annexé sont possibles. Par exemple, l'enceinte étanche gonflable du dispositif peut être constituée par plusieurs chambres à air complètement indépendantes munie chacune de ses propres moyens de gonflage à déclenchement automatique ou par plusieurs chambres à air reliés les unes aux autres et gonflables à partir d'un dispositif unique de gonflage à déclenchement automatique.

L'emplacement et la forme de la ou des cartouche(s) à gaz comprimé de même que le nombre de celles-ci, ne sont pas limités. De même, les moyens de déclenchement automatique de l'ouverture de la cartouche de gaz comprimé en vue du gonflage instantané de la ou des chambre(s) à air peuvent être différents de ceux décrits précédemment à titre d'exemple. Il existe en effet des systèmes de commande de la décharge d'une cartouche de gaz comprimé réagissant par exemple à une brusque décélération ou à un choc et qui peuvent éventuellement être utilisés ici.

Selon une autre variante non illustrée, l'élément protège-nuque peut être combiné avec un élément supplémentaire qui, par gonflage, se dresse derrière la tête de l'utilisateur jusqu'au dessus de celle-ci ou qui prend la forme d'une sorte de casque.

Enfin, dans le cas du vêtement de protection selon l'invention, celui-ci peut êgalement être pourvu d'autres enceintes étanches munies de moyens de gonflage à déclenchement automatique, par exemple au niveau des articulations (genoux, coudes).

Le dispositif selon l'invention constitue ainsi une protection par exemple pour le motocycliste qu'il n'avait pas jusqu'à présent à sa disposition. Ce dispositif simple et relativement peu coûteux permet de diminuer dans une mesure appréciable les risques de lésions graves voire de handicaps permanents à des organes tels que la colonne vertébrale, les vertèbres cervicales et le cas échéant les reins, notamment en cas de chute ou d'accident de moto.

Bien entendu, le dispositif ou le revêtement selon l'invention peut être destiné à la protection non seulement des motocyclistes, mais également des conducteurs et passagers de side-cars, et de toutes personnes pratiquant un sport ou tout autre activité motorisée ou non présentant des risques d'accidents pouvant conduire à des lésions de la colonne vertébrale, des reins et/ou de la nuque.

## Revendications

1. Dispositif de protection, notamment pour motocycliste comportant au moins une enceinte étanche munie de moyens de gonflage à déclenchement automatique, caractérisé par le fait que l'enceinte étanche comprend un élément protège-colonne vertébrale (2), un élément protège-nuque (3) et un élément protège-bassin (1), les deux derniers éléments (1, 3) étant disposés sensiblement perpendiculairement à chaque extrémité du premier élément (2) et par le fait que le dispositif est muni de moyens de maintien (15, 16, 16') destinés à coopérer en position de service avec le corps de l'utilisateur de telle sorte que chacun desdits éléments (1, 2, 3) de l'enceinte étanche soit dans une position correspondant à la partie du corps qu'il est destiné à protéger.

2. Dispositif selon la revendication 1, caractérisé par le fait que les moyens de maintien comprennent des sangles (15, 16, 16') et une ceinture munie de moyens de fermeture (14).

3. Dispositif selon la revendication 1 ou la revendication 2, caractérisé par le fait que les moyens de maintien comprennent des moyens de fixation coopérant en position de service avec des moyens correspondants dont est muni un vêtement destiné à être porté par l'utilisateur.

4. Dispositif selon l'une des revendications 1 à 3, caractérisé par le fait que l'enceinte étanche est constituée par une chambre à air en un matériau élastique, disposée entre deux couches de cuir ou d'une matière synthétique, la couche externe étant plus épaisse et plus rigide que la couche interne.

5. Dispositif selon l'une des revendications 1 à 4, caractérisé par le fait qu'une seule enceinte gonflable s'étend sur les trois éléments.

6. Dispositif selon l'une des revendications 1 à 4, caractérisé par le fait qu'il comporte plusieurs enceintes indépendantes munies chacune de moyens de gonflage à déclenchement automatique, ou bien plusieurs enceintes reliées les unes aux autres et à un seul dispositif de gonflage à déclenchement automatique.

7. Dispositif selon l'une des revendications 1 à 6, caractérisé par le fait que les moyens de gonflage comprennent une cartouche de gaz comprimé (10) munie de moyens d'accouplement coopérant avec des moyens d'accouplement correspondants dont est pourvu un organe d'introduction (11) du gaz dans l'enceinte, la cartouche étant de plus reliée à un dispositif de commande automatique de son ouverture.

8. Dispositif selon la revendication 7, caractérisé par le fait que le dispositif de commande automatique de l'ouverture de la cartouche de gaz comprimé comprend une goupille (12) reliée à un fil de commande (13) destiné à être accroché à un organe non solidaire de l'utilisa- tuer.

9. Dispositif selon la revendication 7 ou la revendication 8, caractérisé par le fait que la cartouche (10) est fixée à proximité de l'une des extrémités de l'élément protège-bassin (1) de manière à être en position de service sur la partie ventrale de l'utilisateur.

10. Vêtement de protection notamment pour motocycliste, caractérisé par le fait qu'il comporte fixé de façon amovible audit vêtement, ou incorporé de façon amovible dans sa doublure intérieure, un dispositif selon l'une des revendications 1 à 9.

## Patentansprüche

1. Schutzvorrichtung, insbesondere für Motorradfahrer, mit wenigstens einer dichten Hülle, die mit Aufblasmitteln und automatischem Auslöser versehen ist, dadurch gekennzeichnet, dass die dichte Hülle ein Element zum Schutz der Wirbelsäule (2), ein Element zum Schutz des Nackens (3) und ein Element zum Schutz des Beckens (1) enthält, wobei die beiden letzteren Elemente (1,3) ziemlich senkrecht an jedem äusseren Ende des ersten Elementes (2) angeordnet sind, und dass die Vorrichtung mit Haltevorrichtungen (15, 16, 16') versehen ist, die dazu dieinen, bei Gebrauch mit dem Körper des Benutzers zusammenzuwirken, so dass jedes der erwähnten Elemente (1, 2, 3) der dichten Hülle sich in einer Stellung befindet, die dem Teil des Körpers entspricht, den sie schützen soll.

2. Vorrichtung gemäss Anspruch 1, dadurch gekennzeichnet, dass die Haltevorrichtungen Riemen haben (15, 16, 16') und einen Gürtel, der mit Verschlüssen versehen ist (14).

3. Vorrichtung gemäss Anspruch 1 oder Anspruch 2, dadurch gekennzeichnet, dass die Haltevorrichtungen Befestigungsmittel enthalten, die bei Gebrauch mit den entsprechenden Vorrichtungen zusammenwirken, mit denen ein für den Benutzer bestimmtes Kleidungsstück versehen ist.

4. Vorrichtung gemäss einem der Ansprüche 1 bis 3, dadurch gekennzeichnet, dass die dichte Hülle aus einer Luftkammer aus einem elastischen Material besteht, die zwischen zwei Schichten aus Leder oder einem synthetischen Material liegt, wobei die äussere Schicht dicker und fester ist als die innere Schicht.

5. Vorrichtung gemäss einem der Ansprüche 1 bis 4, dadurch gekennzeichnet, dass sie eine einzige aufblasbare Hülle über die drei Elemente erstreckt.

6. Vorrichtung gemäss einem der Ansprüche 1 bis 4, dadurch gekennzeichnet, dass sie mehrere unabhängige Hüllen enthält, wobei jede mit Aufblasvorrichtungen mit automatischem Auslöser versehen ist, oder mehreren Hüllen, die untereinander mit einer einzigen Aufblasvorrichtung mit automatischem Auslöser verbunden sind.

7. Vorrichtung gemäss einem der Ansprüche 1 bis 6, dadurch gekennzeichnet, dass die Aufblasvorrichtungen eine Druckgaspatrone (10) enthalten, die mit einer Kupplung zur Zusammenwirkung mit den entsprechenden Kupplungsmitteln, versehen ist, mit denen eine Vorrichtung (11) zur Einführung des Gases in die Hülle ausgestattet ist, wobei die Patrone darüberhinaus mit einem automatischem Steuerungssystem zur Öffnung verbunden ist.

8. Vorrichtung gemäss Anspruch 7, dadurch gekennzeichnet, dass die automatische Steuerungsvorrichtung zur Öffnung der Druckgaspatrone einen Stift (12) enthält, der mit einem Steuerungsdraht (13) verbunden ist zur Befestigung an ein Teil, das mit dem Benutzer nicht verbunden ist.

9. Vorrichtung gemäss Anspruch 7 oder Anspruch 8, dadurch gekennzeichnet, dass die Patrone (10) in der Nähe eines der äusseren Enden des Elementes zum Schutz des Beckens (1) befestigt ist, so dass sie zum Einsatz auf der Bauchpartie des Benutzers kommt.

10. Schutzbekleidung, insbesondere für Motorradfahrer, dadurch gekennzeichnet, dass sie eine Vorrichtung gemäss einem der Ansprüche 1 bis 9 enthält, die entweder abnehmbar auf erwähntem Bekleidungsstück oder eingegliedert und abnehmbar in seinem inneren Futter angebracht ist.

## Claims

1. Protecting device, especially for motor- cyclists including at least one tight chamber provided with inflating means with automatic releasing, characterized by the fact that the tight chamber comprises a spine protecting element (2), a neck protecting element (3) and a pelvis protecting element (1), the last two elements (1, 3) being situated perpendicularly to the ends of the spine protecting element (2), and by the fact that the device is provided with attaching means (15, 16, 16') intended to cooperate in service position with the body of the user in such a way that each of said elements (1, 2, 3) of the tight chamber be maintained in a position corresponding to the respective part of the body to be protected.

2. Device according to claim 1, characterized by the fact that the attaching means include straps (15, 16, 16') and a belt provided with a fastening means (14).

3. Device according to claim 1 or claim 2, characterized by the fact that the attaching means comprise fixing means cooperating in service position with the corresponding means which a garment to be worn by the user is provided with.

4. Device according to one of claims 1 to 3, characterized by the fact that the tight chamber is constituted of an air tube made of an elastic material disposed between two layers of leather or synthetic material, the external layer being thicker and more rigid than the internal layer.

5. Device according to one of claims 1 to 4, characterized by the fact that only one inflatable chamber extends on the three elements.

6. Device according to one of claims 1 to 4, characterized by the fact that it comprises several independant chambers, each provided with inflating means with automatic releasing, or several chambers interconnected the ones to the others with only one inflating device with automatic releasing.

7. Device according to one of claims 1 to 6, characterized by the fact that the inflating means comprise a compressed gas cartridge (10) provided with connecting means cooperating with corresponding connecting means which a gas intake member (11) is provided with, the cartridge being further connected to an automatic control device of its releasing.

8. Device according to claim 7, characterized by the fact that the automatic control device of the releasing of the compressed gas cartridge comprises a gudgeon (12) connected to a control wire (13) intended to be fastened to a member independent from the user.

9. Device according to claim 7 or claim 8, characterized by the fact that the cartridge (10) is fixed close to one end of the pelvis protecting element, so as to be in service position on the ventral region of the user.

10. Protective garment, especially for motor- cyclists, characterized by the fact that it comprises either removably attached to said garment or removably incorporated its internal lining a device according to one of claims 1 to 9.
